# FASCICULE DE BREVET EUROPEEN

(11) **EP 0 193 423 B1**
(45) Date de publication et mention de la délivrance du brevet: **23.11.1988**
(21) Numéro de dépôt: 86400129.2
(22) Date de dépôt: 22.01.1986
(51) Int. Cl.: F28F 9/00, F28D 1/047

(54) **Echangeur de chaleur à tubes coudés**
Wärmetauscher mit U-förmigen Rohren
Heat exchanger with U-shaped tubes

(30) Priorité: 28.01.1985 FR 8501131
(43) Date de publication de la demande: 03.09.1986
(73) Titulaire: SOCIETE ANONYME DES USINES CHAUSSON, F-92601 Asnieres Cedex Hauts-de-Seine (FR)
(72) Inventeur: Hoyer, Francis Lucien Eugène, F-95680 Montlignon (FR)
(74) Mandataire: Madeuf, René Louis

(56) Documents cités:
- FR-A- 1 473 989
- FR-A- 1 517 138
- FR-A- 2 222 623
- FR-A- 2 346 662
- FR-A- 2 409 478
- FR-A- 2 425 620
- US-A- 1 875 142
- US-A- 3 934 645
- US-A- 4 415 018
- PATENTS ABSTRACTS OF JAPAN, vol. 7, no. 265 (M-258) [1410], 25 novembre 1983, page 158 M 258; & JP - A - 58 145 893 (ISHIKAWAJIMA HARIMA JUKOGYO K.K.) 31-08-1983

## Description

La présente invention concerne les échangeurs de chaleur utilisables pour le refroidissement de fluides tels que le liquide de circulation de moteurs thermiques.

L'invention peut être mise en oeuvre dans ceux de ces échangeurs qui sont utilisés, soit seulement pour le refroidissement du liquide considéré ci-dessus, soit également pour le chauffage de l'air devant être introduit dans l'habitacle d'un véhicule.

Il est connu de longue date d'utiliser des échangeurs de chaleur à tubes coudés, c'est-à-dire dont les deux extrémités débouchent dans une même plaque collectrice, les tubes présentant la forme d'une épingle et étant reliés à des dissipateurs.

Jusqu'à un passé récent, les échangeurs à tubes coudés ne pouvaient être munis, en tant que dissipateurs, que d'ailettes dans les passages desquelles les tubes étaient engagés et éventuellement gonflés Le FR-A-2 222 623 a fait connaître une réalisation perfectionnée selon laquelle une pince de serrage s'étend entre les coudes des tubes extérieurs pour tendre à les rapprocher en serrant ainsi entre eux des dissipateurs ondulés.

Les échangeurs à tubes coudés connus sont relativement difficiles à fixer et à relier à des accessoires. En effet, étant donné qu'ils comportent seulement une plaque collectrice, les organes de fixation, de support et/ou de maintien d'accessoires ne peuvent pratiquement être reliés qu'à la boîte à eau ou à la plaque collectrice et, par conséquent, le faisceau échangeur proprement dit est suspendu et risque de vibrer, ce qui est évidemment nuisible.

L'inconvénient des vibrations a été remarqué de longue date dans la technique concernant les échangeurs thermiques en général et dans un autre domaine technique que celui auquel se réfère l'invention des solutions ont été proposées. C'est ainsi que US-A-4 415 018 a décrit un échangeur de chaleur en forme de serpentin disposé dans une cuve et relié à celle-ci par des douilles dans lesquelles les brins du tube formant le serpentin peuvent coulisser alors que les deux extrémités du tube sont fixées à la cuve.

Pour éviter les vibrations, un tube télescopique poussé par un ressort est muni d'une plaque de poussée arrondie prenant appui contre la partie courbe reliant deux brins du serpentin. Afin que la plaque de poussée soit toujours maintenue sen place, elle est munie latéralement de platines disposées de part et d'autre pour formel un berceau d'emboîtement.

La disposition rappelée ci-dessus ne concerne cependant que les échangeurs en serpentin c'est-à-dire ceux dans lesquels il n'existe qu'un seul tube formant plusieurs coudes et dans lequel l'une des boucles formées par les brins successifs est mise sous tension.

L'invention concerne ceux des échangeurs de chaleurs qui sont du type décrit dans FR-A-2 222 623 et dans lesquels il est apparu que les inconvénients exposés dans ce qui précède devaient être supprimés tout en créant de nouveaux moyens qui rendent possible la fixation de l'échangeur par l'une et l'autre de ses extrémités.

Conformément à l'invention, l'échangeur de chaleur à tubes coudés pour moteurs thermiques, cet échangeur étant destiné au chauffage de l'habitacle d'un véhicule ou au refroidissement du liquide de refroidissement du moteur, les tubes formant des épingles étant engagés par leur deux extrémités dans une même plaque collectrice et étant munis de dissipateurs de chaleur, est caractérisé en ce qu'il comporte un noyau emboîtant au moins partiellement la pliure d'au moins un groupe de tubes, le noyau étant relié aux organes de maintien de l'échangeur.

Diverses autres caractéristiques de l'invention ressortent d'ailleurs de la description détaillée qui suit.

Des formes de réalisation de l'objet de l'invention sont représentées, à titre d'exemples non limitatifs, au dessin annexé.
La fig. 1 est une perspective, partie en coupe, d'un échangeur de chaleur à tubes coudés faisant application de l'invention.
La fig. 2 est une perspective d'un noyau apparaissant partiellement à la fig. 1.
La fig. 3 est une élévation partielle d'un échangeur illustrant une variante.
La fig. 4 est une coupe vue sensiblement suivant la ligne IV-IV de la fig. 3.
La fig. 5 est une élévation analogue à la fig. 3 d'une autre variante.
La fig. 6 est une coupe vue suivant la ligne Vl-VI de la fig. 5.

Au dessin, l'échangeur représenté comporte des tubes successifs 1, respectivement pliés pour former des épingles à branches parallèles.

Les extrémités des tubes 1 débouchent dans une plaque collectrice 2 recouverte par une boîte à eau 3 qui forme des embouts, tels que 4 et 5, pour l'arrivée, respectivement l'évacuation, d'un fluide.

Pour accroître la dissipation calorifique, les tubes 1 sont reliés à des dissipateurs 6 représentés au dessin par des ailettes, lesdits dissipateurs cependant être constitués également par des bandes intercalaires ondulées, principalement si les tubes 1 sont plats.

Selon l'invention, on dispose dans le coude ou pliure la des tubes un noyau 7, par exemple en matière moulée, notamment en résine synthétique moulée qui comporte des organes 8, 9 prévus pour faciliter la fixation de l'échangeur ou pour supporter un moto ventilateur, ou des organes assurant l'étanchéité à l'air entre les dissipateurs 6 et un carénage ou encore pour remplir d'autres fonctions.

Dans le mode de réalisation des fig. 1 et 2, le noyau 7 est conformé pour délimiter des rainures 10 servant à emboîter partiellement les pliures 1a des tubes et les organes 8, 9 font saillie des parties du noyau se trouvant entre les rainures 10 ou à l'extrémité de ce noyau.

Lors de la fabrication de l'échangeur, le noyau 7 est tout d'abord mis en place puis les dissipateurs 6 sont disposés entre les tubes successifs de manière qu'ils viennent prendre appui sur le noyau. Finalement la plaque collectrice puis la boîte à eau sont montées.

Lorsque la plaque collectrice ou la boîte à eau comporte également des éléments de fixation ou encore des supports, ceux-ci peuvent coopérer avec les organes 8, 9 du noyau 7.

La fig. 3 illustre une variante selon laquelle le noyau 7a est mis en place comme précédemment dans la pliure la des tubes 1 et ce noyau coopère avec un couvercle 11 qui emboîte la partie extérieure de la pliure 1a des tubes 1 et qui est relié au noyau 7a. Les moyens pour assurer la liaison entre le noyau 7a et le couvercle 11 peuvent être quelconques, par exemple il peut s'agir de vis, d'éléments d'encliquetage, de colle, d'une brasure, d'un soudage par vibration, etc.

Les organes, tels que 9, pour assurer le support ou le maintien peuvent indifféremment être formés par le noyau 7a ou le couvercle 11.

Dans la réalisation des fig. 3 et 4, le mode de montage est analogue à ce qui est décrit ci-dessus, c'est-à-dire que le noyau 7a est mis en place avant le dissipateur 6.

Les fig. 5 et 6 illustrent un développement selon lequel le noyau 7b est prévu pour être engagé à l'intérieur de la pliure la des tubes et les dissipateurs après le montage de ceux-ci. Dans cette réalisation, un couvercle 11_a est prévu qui enveloppe la partie saillante coudée des tubes pour être fixé au noyau 7b.

Il est avantageux, comme l'illustre le dessin, que le noyau 7b et le couvercle 11a présentent des rainures d'emboîtement 12 des tubes 1 et des parties complémentaires 13,14, par exemple des logements et saillies assurant le positionnement correct du noyau par rapport au couvercle et par rapport aux tubes du faisceau.

L'ensemble noyau, couvercle ou même le noyau seul, selon la réalisation des fig. 1 et 2, peut être réalisé pour intéresser tous les tubes de l'échangeur de chaleur ou seulement une partie de ceux-ci.

## Revendications

1. Echangeur de chaleur à tubes coudés pour moteurs thermiques, cet échangeur étant destiné au chauffage de l'habitacle d'un véhicule ou au refroidissement du liquide de refroidissement du moteur, les tubes (1) formant des épingles étant engagés par leurs deux extrémités dans une même plaque collectrice (2) et étant munis de dissipateurs de chaleur (6), caractérisé en ce qu'il comporte un noyau (7, 7a, 7b) emboîtant au moins partiellement la pliure (1a) d'au moins un groupe de tubes (1), le noyau étant relié aux organes (8, 9) de maintien de l'échangeur.

2. Echangeur suivant la revendication 1, caractérisé en ce que le noyau (7) présente des rainures (10) pour emboîter les pliures (1 a) des tubes successifs (1).

3. Echangeur suivant l'une des revendications 1 ou 2, caractérisé en ce que le noyau (7, 7a) forme directement l'organe de maintien (8,9).

4. Echangeur suivant l'une des revendications 1 ou 2, caractérisé en ce que se noyau (7a, 7b) coopère avec un couvercle (11, 11a) emboîtant exérieurement certains au moins des tubes (1).

5. Echangeur suivant l'une des revendications 1, 2 et 4, caractérisé en ce que le noyau (7b) est conformé pour être engageable entre la pliure (1a) des tubes (1) et les dissipateurs (6), ledit noyau étant maintenu par son couvercle (11a).

6. Echangeur suivant l'une des revendications 1, 2 et 4, 5 caractérisé en ce que le couvercle (11a) et le noyau (7b) comportent des parties complémentaires assurant leur positionnement mutuel ainsi que par rapport aux tubes de l'échangeur.

7. Echangeur suivant l'une des revendications 1, 2 et 4 à 6, caractérisé en ce que le noyau (7a, 7b) est relié au couvercle (11,11a) par un moyen connu de la technique, par exemple par vissage, encliquetage, soudage, brasage.

8. Echangeur suivant l'une des revendications 1 à 7, caractérisé en ce que les dissipateurs (6) sont constitués indiféremment par des ailettes ou des bandes ondulées disposées entre les tubes.

9. Procédé pour la fabrication d'un échangeur de chaleur à tubes coudés pour moteur thermique dans lequel les tubes (1) sont engagés par leurs deux extrémités dans une même plaque collectrice (2) et sont munis de dissipateurs de chaleur (6) caractérisé en ce qu on place dans la pliure (1a) des tubes (1), un noyau (7, 7a) emboîtant au moins partiellement un groupe de tubes (1), en ce qu'on met en place les dissipateurs (6) sur les tubes (1) et en ce qu'on engage ensuite de façon connue, les tubes dans une plaque collectrice (2).

10. Procédé suivant la revendication 9, caractérisé en ce qu'on réalise un couvercle (11) pour envelopper les coudes (la) des tubes et en ce qu on fixe ce couvercle au noyau (7a, 7b).

## Claims

1. Heat exchanger with U-shaped tubes for thermal engines, this heat exchanger being intended for the heating of the passenger space of a vehicle or for cooling down the cooling liquid of the engine, the tubes (1) forming hair-pins being engaged by their two ends in one and the same tube end plate (2) and being provided with heat dissipators (6), characterized in that it comprises a core (7, 7a, 7b) encasing at least partially the bent portion (1 a) of at least one group of tubes (1), the core being connected to the holding members (8, 9) of the heat exchanger.

2. Heat exchanger according to claim 1, characterized in that the core (7) is formed with grooves (10) for encasing the bent portions (1a) of the successive tubes (1).

3. Heat exchanger according to one of claims 1 or 2, characterized in that the core (7,7a) forms directly the holding member (8, 9).

4. Heat exchanger according to one of claims 1 or 2, characterized in that the core (7a, 7b) cooperates with a cover (11, 11a) encasing outwardly some at least of the tubes (1).

5. Heat exchanger according to one of claims 1, 2 and 4, characterized in that the core (7b) is conformed so as to be engageable between the bent portion (1a) of the tubes (1) and the heat dissipators (6), said core being maintained by its cover (11 a).

6. Heat exchanger according to one of claims 1, 2 and 4, 5, characterized in that the cover (11a) and the core (7b) include matching portions providing for their mutual positioning as well as with respect to the tubes of the heat exchanger.

7. Heat exchanger according to one of claims 1, 2 and 4 to 6, characterized in that the core (7a, 7b) is connected to the cover (11, 11a) by a means known in the art, for example by screwing, clipsing, soldering, brazing.

8. Heat exchanger according to one of claims 1 to 7, characterized in that the heat dissipators (6) are constituted indifferently by fins or corrugated bands disposed between the tubes.

9. Method for manufacturing a heat exchanger with U-shaped tubes for a thermal engine in which the tubes (1) are engaged via their two ends in one and the same tube end plate (2) and are provided with heat dissipators (6), characterized in that there is placed, in the bent portion (1 a) of the tubes (1), a core (7, 7a) encasing at least partially a group of tubes (1), in that the heat dissipators (6) are put in position on the tubes (1), and in that the tubes are engaged thereafter in a known manner in a tube end plate (2).

10. Method according to claim 9, characterized in that a cover (11) is provided for enveloping the bent portions (1a) of the tubes, and in that this cover is fixed to the core (7a, 7b).

## Patentansprüche

1. Wärmetauscher mit U-förmigen Rohren für Wärmekraftmaschinen, wobei der Wärmetauscher zur Heizung eines Fahrzeuggehaüses oder zur Kühlung der Motorkühlflüssigkeit dient, die Rohre (1) Klammern bilden, die mit ihren Enden in der gleichen Sammelplatte (2) eingesetzt sind und die mit Wärmeabstrahlelementen (6) ausgestattet sind, dadurch gekennzeichnet, dass der Wärmetauscher einen Kern (7, 7a, 7b) aufweist, der mindestens teilweise die Krümmung (1a) mindestens einer Gruppe von Rohren (1) umgibt, wobei der Kern mit die Halterung des Wärmetauschers sicherstellenden Elementen (8, 9) verbunden ist.

2. Wärmetauscher nach Anspruch 1, dadurch gekennzeichnet, dass der Kern (7) Nuten (10) aufweist, die die Krümmungen (1a) der aufeinanderfolgenden Rohre (1) umgeben.

3. Wärmetauscher nach einem der Ansprüche 1 oder 2, dadurch gekennzeichnet, dass der Kern (7, 7a) unmittelbar das die Halterung sicherstellende Element (8,9) bildet.

4. Wärmetauscher nach einem der Ansprüche 1 oder 2, dadurch gekennzeichnet, dass der Kern (7a, 7b) mit einer Abdeckung (11, 11a) zusammenwirkt, die von aussen zumindest bestimmte Rohre (1) einschliesst.

5. Wärmetauscher nach einem der Ansprüche 1, 2 oder 4, dadurch gekennzeichnet, dass der Kern (7b) derart geformt ist, dass er zwischen die Krümmung (1a) der Rohre (1) und den Wärmeabstrahlelementen (6) einsetzbar ist, wobei der Kern durch seine Abdeckung (11a) gehalten wird.

6. Wärmetauscher nach einem der Ansprüche 1, 2 und 4, 5, dadurch gekennzeichnet, dass die Abdeckung (11a) und der Kern (7b) zusätzliche Abschnitte enthalten, die ihre Anordnung relativ zueinander und relativ zu den Rohren des Wärmetauschers gewährleisten.

7. Wärmetauscher nach einem der Ansprüche 1, 2 und 4 bis 6, dadurch gekennzeichnet, dass der Kern (7a, 7b) mit der Abdeckung (11,11a) durch eine bekannte Mittel der Technik verbunden wird, beispielsweise durch Verschrauben, ineinander Eingreifen, Löten und Schweissen.

8. Wärmetauscher nach einem der Ansprüche 1 bis 7, dadurch gekennzeichnet, dass die Wärmeabstrahlelemente (6) unterschiedlos durch kleine Flügel oder gewellte Bänder gebildet werden, die zwischen den Rohren liegen.

9. Verfahren für die Herstellung eines Wärmetauschers mit U-förmigen Rohren für eine Wärmekraftmaschine, bei welchem die Rohre (1) an ihren beiden Enden in eine gemeinsame Sammelplatte (2) eingesetzt und mit Wärmeabstrahlelementen (6) versehen sind, dadurch gekennzeichnet, dass ein Kern (7, 7a), der mindestens teilweise eine Gruppe von Rohren (1) umgibt, in die Krümmung (1a) der Rohre (1) eingesetzt wird, dass Wärmeabstrahlelemente (6) auf die Rohre (1) montiert werden und dass die Rohre nachher in bekannter Weise in eine Sammelplatte (2) eingesetzt werden.

10. Verfahren nach Anspruch 9, dadurch gekennzeichnet, dass eine Abdeckung (11) hergestellt wird, die dazu bestimmt ist, die Krümmungen (1a) der Rohre einzuschliessen und dass diese Abdeckung am Kern (7a, 7b) befestigt wird.
